# EUROPÄISCHE PATENTSCHRIFT

(11) **EP 1 037 004 B1**
(45) Veröffentlichungstag und Bekanntmachung des Hinweises auf die Patenterteilung: **06.08.2003**
(21) Anmeldenummer: 00105042.6
(22) Anmeldetag: 09.03.2000
(51) Int. Cl.: F25J 3/04, F25J 5/00

(54) **Vorrichtung und Verfahren zur Zerlegung eines Gasgemischs bei niedriger Temperatur**
Apparatus and process for gas mixture separation at low temperature
Appareil et procédé pour séparer un mélange de gaz à basse température

(30) Priorität: 17.03.1999 DE 19911909; 09.07.1999 EP 99113350
(43) Veröffentlichungstag der Anmeldung: 20.09.2000
(73) Patentinhaber: Linde Aktiengesellschaft, 65189 Wiesbaden (DE)
(72) Erfinder: Rampp, Augustin,Dipl.-Ing., 82393 Iffeldorf (DE); Sotzek, Manfred,Dipl.-Phys., 81477 München (DE)
(74) Vertreter: Imhof, Dietmar

(56) Entgegenhaltungen:
- EP-A- 0 407 136
- FR-A- 2 238 132
- US-A- 5 324 452
- US-A- 5 765 631
- US-A- 5 901 578

## Beschreibung

Die Erfindung betrifft eine Vorrichtung zur Zerlegung eines Gasgemischs bei niedriger Temperatur mit einer Trennsäule, mit einem Wärmetauscherblock, der einen Hauptwärmetauscherabschnitt und einen Kondensator-Verdampfer-Abschnitt aufweist, wobei der Kondensator-Verdampfer-Abschnitt Verdampfungspassagen und Kondensationspassagen aufweist, mit einer ersten Einsatzgasleitung zur Zuführung von Einsatzgas zum Hauptwärmetauscherabschnitt, mit einer zweiten Einsatzgasleitung zur Einleitung von abgekühltem Einsatzgas in die Trennsäule, mit einer ersten Flüssigkeitsleitung, die vom unteren Bereich der Trennsäule zum Eintritt der Verdampfungspassagen führt, mit einer Gasleitung, die vom oberen Bereich der Trennsäule zu den Kondensationspassagen führt, und mit einer Rücklaufleitung zur Einführung von in den Kondensationspassagen gebildetem Kondensat in den oberen Bereich der Trennsäule.

Das wichtigste Anwendungsgebiet der Erfindung ist die Tieftemperaturzerlegung von Luft in Ein- oder Mehrsäulenverfahren, speziell die Stickstoffgewinnung aus Luft in einem Einsäulenprozeß.

Unter "Trennsäule" wird hier eine übliche Stoffaustauschsäule verstanden, die Rektifizierböden, Füllkörper (ungeordnete Packung) und/oder geordnete Packung als Stoffaustauschelemente enthält, insbesondere eine Rektifizier- oder Destilliersäule.

Eine Vorrichtung der eingangs genannten Art ist aus FR-A-2 238 132 und aus JP-A-10206012 (Figur 3) bekannt. Dort werden Hauptwärmetauscher und Kondensator-Verdampfer nicht wie allgemein üblich von getrennten Wärmetauscherblöcken gebildet, sondern sind in einem Wärmetauscherblock integriert, der einen Hauptwärmetauscherabschnitt zur Abkühlung von Luft gegen Rückströme sowie einen Kondensator-Verdampfer-Abschnitt zur Gewinnung von Rücklaufflüssigkeit durch Verdampfung der Sumpfflüssigkeit der Trennsäule aufweist. Diese integrierte Bauweise hat gegenüber konventionellen Anlagen den Vorteil geringerer Anlagekosten.

Die Flüssigkeit, die in dem Wärmetauscherblock der Anlage gemäß den obengenannten Druckschriften verdampft wird, enthält neben den Hauptkomponenten Sauerstoff, Stickstoff und Argon auch diejenigen Luftbestandteile, die schwererflüchtig als Sauerstoff sind und bei der Luftreinigung stromaufwärts des Hauptwärmetauscherabschnitts nicht aus der Einsatzluft entfernt wurden. Bei der Verdampfung der sauerstoffangereicherten Sumpfflüssigkeit aus der Trennsäule in dem Wärmetauscherblock gemäß den obengenannten Druckschriften besteht die Gefahr, daß ein Teil dieser schwererflüchtigen Bestandteile nicht vollständig verdampft, sondern sich in der Flüssigkeit anreichert, die innerhalb des Kondensator-Verdampfer-Abschnitts ansteht. Bei derartigen Anreicherungen, beispielsweise von Kohlenwasserstoffen, wäre ein großes Sicherheitsrisiko zu erwarten. Durch Betriebsunterbrechungen zur Entfernung der schwererflüchtigen Komponenten aus dem Kondensator-Verdampfer-Abschnitt wäre kein kontinuierlicher Dauerbetrieb der Anlage möglich. Dies bedeutete einen hohen betriebstechnischen Aufwand und merkliche Produktionsausfälle. Bisher hat man daher in der Praxis Abstand von der Anwendung derartiger integrierter Wärmetauscher genommen.

Der Erfindung liegt die Aufgabe zugrunde, eine Vorrichtung der eingangs genannten Art und ein entsprechendes Verfahren anzugeben, die günstiger zu betreiben sind, insbesondere auf besonders sichere und wirtschaftliche Weise.

Diese Aufgabe wird dadurch gelöst, daß eine Phasentrenneinrichtung vorgesehen ist, die einerseits mit dem Austritt der Verdampfungspassagen und andererseits mit einer zweiten Flüssigkeitsleitung verbunden ist, die von der Phasentrenneinrichtung zum Eintritt der Verdampfungspassagen führt und außerdem eine Verbindung mit einer Spülleitung aufweist.

Die erfindungsgemäße Vorrichtung ermöglicht einen sicheren Betrieb des integrierten Wärmetauscherblocks ohne Betriebsunterbrechung. Dabei wird die Flüssigkeit in dem Kondensator-Verdampfer-Abschnitt nur teilweise verdampft und der dabei entstandene Dampf wird in der Phasentrenneinrichtung von dem flüssig verbliebenen Anteil getrennt. Letzterer wird zu einem ersten Teil über die zweite Flüssigkeitsleitung zum Eintritt der Verdampfungspassagen des Kondensator-Verdampfer-Abschnitts zurückgeführt und zu einem zweiten Teil über eine Spülleitung kontinuierlich oder diskontinuierlich verworfen.

Durch die Teilung des flüssig verbliebenen Anteils aus der Phasentrenneinrichtung, der im Falle der Luftzerlegung mit schwererflüchtigen Komponenten angereichert ist, wird eine unerwünschte Aufkonzentration verhindert. Damit ist es möglich, schwererflüchtige Verunreinigungen auszuschleusen und ihren Gehalt in den Verdampfungspassagen unterhalb eines ungefährlichen Grenzwerts zu halten (zum Beispiel kleiner als 500 ppm CH₄-Äquivalent). Beispielsweise beträgt der Anteil der über die Flüssigkeitsleitung umgeworfenen Flüssigkeit das sieben- bis 15-fache, vorzugsweise das acht- bis zehnfache der in den Verdampfungspassagen verdampften Menge (die relativen Mengenangaben beziehen sich hier und im folgenden auf molare Mengen). Als Spülmenge über die Spülleitung verworfen werden zum Beispiel 0,05 bis 0,5 %, vorzugsweise 0,1 bis 0,2 % der Gesamtmenge an zu zerlegendem Gasgemisch.

Der Wärmetauscherblock wird bei der Erfindung vorzugsweise durch einen Plattenwärmetauscher gebildet, speziell durch einen gelöteten Aluminium-Plattenwärmetauscher. Dabei befindet sich der Hauptwärmetauscherabschnitt vorzugsweise oberhalb des Kondensator-Verdampfer-Abschnitts.

Im allgemeinen wird man bei der erfindungsgemäßen Vorrichtung nur einen einzigen Wärmetauscherblock einsetzen. Dieser kann beispielsweise in einem Stück gefertigt sein oder durch Zusammenfügen (zum Beispiel mittels Flanschen) aus zwei oder mehreren Abschnitten hergestellt werden. Die Erfindung kann jedoch auch auf größere Anlagen angewandt werden, indem zwei oder mehr solcher Wärmetauscherblöcke parallelgeschaltet werden. Jeder dieser Wärmetauschblöcke weist dann jeweils einen Hauptwärmetauscherabschnitt und einen Kondensator-Verdampfer-Abschnitt auf.

Das Hauptanwendungsgebiet der Erfindung liegt bei Einsäulenanlagen, bei denen der Kondensator-Verdampfer-Abschnitt vorzugsweise den Kopfkondensator der einzigen Trennsäule darstellt. Die Erfindung ist jedoch grundsätzlich auch auf andere Prozesse mit zwei oder mehr Säulen anwendbar, beispielsweise kann der Hauptkondensator einer Doppelsäulenanlage durch den Kondensator-Verdampfer-Abschnitt gebildet werden.

Die Phasentrenneinrichtung kann auf verschiedene Weisen realisiert werden. Zum einen kann sie durch ein außerhalb des Wärmetauscherblocks angeordnetes Gefäß gebildet sein, das über eine Leitung mit dem Austritt der Verdampfungspassagen verbunden ist. In einem zweiten Beispiel wird die Phasentrenneinrichtung durch einen Sammler in Form eines seitlich am Wärmetauscherblock angeordneten Headers gebildet; alternativ dazu kann an beiden Seiten des Wärmetauscherblocks ein entsprechender Header angeordnet sein. (Unter "Header" wird ist eine Verteilbeziehungsweise Sammeleinrichtung zu verstehen, die in Strömungsverbindung mit einer bestimmten Gruppe von Passagen eines Wärmetauscherblocks stehen und zur Zufuhr oder zum Abzug von durch diese Passage strömendem Fluid dienen. Die hier erwähnten Header können beispielsweise halbrohrförmig ausgebildet sein.) In einer dritten Variante wird die Phasentrenneinrichtung durch einen innerhalb des Wärmetauscherblocks im Übergang zwischen Kondensator-Verdampfer-Abschnitt und Hauptwärmetauscherabschnitt angeordneten Bereich gebildet.

Auch für die Konstruktion der Flüssigkeitsleitung gibt es verschiedene Alternativen. Sie kann außerhalb des Wärmetauscherblocks angeordnet sein oder durch Passagen innerhalb des Wärmetauscherblocks gebildet werden. Die zweite Variante bietet sich vor allem dann an, wenn die Phasentrennung innerhalb des Wärmetauscherblocks durchgeführt wird; hierfür können beispielsweise die ansonsten ungenutzen Fortsetzungen der Passagen für die Abkühlung des zu zerlegenden Gasgemischs genutzt werden, die am unteren Ende des Hauptwärmetauscherabschnitts unterbrochen sind.

Der Dampf aus der Phasentrenneinrichtung wird vorzugsweise dem Hauptwärmetauscherabschnitt an seinem kalten Ende zugeführt.

Der in der Erfindung verwendete Wärmetauscherblock kann bei jedem Prozeß und jeder Anlage eingesetzt werden, bei dem ein erstes Fluid in einem Hauptwärmetauscherabschnitt abgekühlt und ein zweites Fluid in einem Kondensator-Verdampfer-Abschnitt gegen ein kondensierendes drittes Fluid verdampft werden.

Die Passagen für das Gas aus dem oberen Bereich der Trennsäule (im Falle der Luftzerlegung: Stickstoff) können ohne Unterbrechung über die gesamte Länge des Wärmetauscherblocks durchgehen. Hierbei wird das Gas über die Gasleitung im Übergangsbereich zwischen Hauptwärmetauscherabschnitt und Kondensator-Verdampfer-Abschnitt in den Wärmetauscherblock eingeführt, wobei ein Teil nach oben in den Hauptwärmetauscherabschnitt einströmt, angewärmt und als Produkt abgezogen wird, wobei ein anderer Teil nach unten in die Kondensationspassagen des Kondensator-Verdampfer-Abschnitts fließt und dort verflüssigt wird.

Auch die Passagen für die aus dem unteren Bereich der Trennsäule stammende Fraktion können in ähnlicher Weise durchgehend ausgeführt sein. Insbesondere wenn die Phasentrenneinrichtung innerhalb des Wärmetauscherblocks angeordnet ist, kann der in den Verdampfungspassagen gebildete Dampf in denselben Durchgängen verbleibend den Hauptwärmetauscherabschnitt durchströmen.

Vorzugsweise ist mindestens eine Gruppe von Passagen des Wärmetauscherblocks zwischen Hauptwärmetauscherabschnitt und Kondensator-Verdampfer-Abschnitt unterbrochen. Wenn der Wärmetauscherblock als gelöteter Aluminium-Plattenwärmetauscher realisiert ist, wird die Unterbrechung von Passagen durch horizontal oder schräg angeordnete Wände (Abschlußleisten, Sidebars) vorgenommen, die im Übergangsbereich zwischen Hauptwärmetauscherabschnitt und Kondensator-Verdampfer-Abschnitt angeordnet sind. Derartige Wände können zum Beispiel die Passagen zur Abkühlung des zu zerlegenden Gasgemischs an ihrer Unterseite und/oder die Verdampfungspassagen an ihrer Oberseite abschließen. In die Fortsetzung der oben abgeschlossenen Verdampfungspassagen kann der Dampf aus der Phasentreneinrichtung eingeleitet werden, um sich im Hauptwärmetauscherabschnitt gegen abzukühlendes Einsatzgas anzuwärmen.

Die Patentansprüche 4 und 5 betreffen Ausgestaltungen der erfindungsgemäßen Vorrichtung die hinsichtlich der Strömungsführung in den Verdampfungspassagen besonders vorteilhaft sind.

Vorzugsweise wird das zu kondensierende Gas dem oberen Ende des Kondensatorabschnitts zugeführt und strömt im Gleichstrom mit dem gebildeten Kondensat innerhalb der Kondensationpassagen nach unten.

Die Erfindung betrifft außerdem ein Verfahren gemäß den Patentansprüchen 7 bis 9 und eine Anwendung der Vorrichtung und/oder des Verfahrens gemäß Anspruch 10.

Die Erfindung sowie weitere Einzelheiten der Erfindung werden im folgenden anhand zweier in den Zeichnungen schematisch dargestellten Ausführungsbeispiele näher erläutert. Die Beispiele beziehen sich auf die Gewinnung von gasförmigem Stickstoff durch Tieftemperaturzerlegung von Luft in einer Einsäulenanlage. Hierbei zeigen:
- Figur 1: ein erstes Ausführungsbeispiel der Erfindung mit Kältezufuhr durch eine externe Flüssigkeit,
- Figur 2: ein zweites Ausführungsbeispiel mit Kälteerzeugung durch eine Turbine
und
- Figur 3: den Hauptwärmetauscherblock der Figur 1 im Detail.

Verdichtete und gereinigte Einsatzluft 1 strömt in dem Beispiel von **Figur 1** als zu zerlegendes Gasgemisch (Einsatzgas) in den Hauptwärmetauscherabschnitt 51 eines Wärmetauscherblocks 50 ein, der außerdem einen Kondensator-Verdampfer-Abschnitt 52 aufweist. In dem Hauptwärmetauscherabschnitt 51 wird die Einsatzluft auf etwa Taupunkt abgekühlt und danach über Leitung 2 in die Trennsäule 3 eingespeist.

Stickstoff 4 (die "erste Fraktion") wird gasförmig über dem Kopf der Trennsäule 3 abgezogen und strömt dem Wärmetauscherblock 50 im Übergangsbereich zwischen Hauptwärmetauscherabschnitt 51 und Kondensator-Verdampfer-Abschnitt 52 zu. Dabei wird ein erster Teil des gasförmigen Stickstoffs nach oben in die Passagen 53 des Hauptwärmetauscherabschnitts eingeleitet und schließlich über eine Produktleitung 62 abgezogen. Ein anderer Teil des Stickstoffs 4 fließt in den Kondensationspassagen 54 des Kondensator-Verdampfer-Abschnitts nach unten und kondensiert dabei mindestens teilweise, vorzugsweise im wesentlichen vollständig oder vollständig. Das Kondensat wird über die Rücklaufleitung 5 zum Kopf der Trennsäule 3 zurückgeführt. Ein Teil kann bei Bedarf als Flüssigprodukt entnommen werden (nicht dargestellt).

Eine sauerstoffangereicherte ("zweite") Fraktion 7 wird flüssig vom Sumpf der Trennsäule 3 abgezogen, entspannt (8) und über Leitung 9 zum unteren Ende des Kondensator-Verdampfer-Abschnitts 52 transportiert. (Die Leitungen 7 und 9 bilden die "erste Flüssigkeitsleitung".) In den Verdampfungspassagen 55 des Kondensator-Verdampfer-Abschnitts 52 des Wärmetauscherblocks 50 wird die sauerstoffangereicherte Fraktion teilweise verdampft. Die Verdampfungspassagen 55 sind an ihrem oberen Ende verschlossen. Dort wird das Zweiphasengemisch aus den Verdampfungspassagen 52 in zwei seitlich angeordneten Headem 56 gesammelt, von denen in Figur 1 nur einer dargestellt ist. Der Header 56 wirkt als Phasentrenneinrichtung. Der dampfförmige Anteil wird in den Wärmetauscherblock zurückgeleitet (in das untere Ende des Hauptwärmetauscherabschnitts) und als Restgas 63 am warmen Ende abgezogen, wobei die Fortsetzungen 57 der Verdampfungspassagen 55 zur Anwärmung genutzt werden. Der flüssig verbliebene Anteil wird über eine Flüssigkeitsleitung 58 außerhalb des Wärmetauscherblocks 50 abgezogen und mindestens zu einem Teil 59 zum unteren Ende der Verdampfungspassagen 55 zurückgeführt. Ein anderer Teil wird über die Spülleitung 61 kontinuierlich oder diskontinuierlich verworfen.

Der Anlage kann Kälte zum Ausgleich der Isolationsverluste zugeführt werden, indem über Leitung 6 flüssiger Stickstoff und/oder über Leitung 10 ein verflüssigtes Gemisch von Luftgasen und/oder flüssiger Sauerstoff in die Trennsäule 3 und/oder in die Verdampfungspassagen 55 des Kondensator-Verdampfer-Abschnitts 52 eingespeist wird. In dem Ausführungsbeispiel von Figur 1 wird auf eine interne Kälteerzeugung mittels arbeitsleistender Entspannung einer Turbine vollständig verzichtet.

Alternativ kann die Verfahrenskälte ganz oder teilweise durch arbeitsleistende Entspannung eines Prozeßgases gewonnen werden, wie es in **Figur 2** dargestellt ist. Dazu wird ein Teil 201 des bei der Verdampfung 55 enstandenen Restgases bei einer Zwischentemperatur aus den Anwärmpassagen 57 des Hauptwärmetauscherabschnitts 51 entnommen und in einer Turbine 202 arbeitsleistend entspannt Das entspannte Restgas 203 wird wieder dem Hauptwärmetauscherabschnitt 51 zugeführt, und zwar in der Nähe seines kalten Endes. In den zusätzlichen Passagen 204 wird das entspannte Restgas schließlich auf Umgebungstemperatur angewärmt und abgeführt (205).

Der innere Aufbau des Wärmetauscherblocks 50 der beiden Ausführungsbeispiele ist aus **Figur 3** ersichtlich. Der Zusammenhang mit Figur 1 wird unter anderem durch die Bezugszeichen deutlich, die in beiden Figuren gemeinsam verwendet werden. Figur 3 zeigt die drei Querschnitte A, B und C, aus denen der Wärmetauscherblock 50 aufgebaut ist:
- Querschnitt A enthält oben eine Passage 303 zur Abkühlung von Einsatzluft 1 und unten eine Kondensationspassage 54.
- B stellt oben eine Passage 53 zur Anwärmung von Stickstoff 4 dar.
- C weist im unteren Bereich eine Verdampfungspassage 55 und oben eine Passage 57 zur Anwärmung von Restgas auf.

In dem Wärmetauscherblock sind gemäß der üblichen Bauweise von Plattenwärmetauschem mehrere Querschnitte des Typs A, B und C abwechselnd hintereinander (im Sinne der Zeichenebene von Figur 3) angeordnet. Alle Passagen des jeweiligen Typs kommunizieren an ihren oberen und unteren Enden über außen angebrachte Header. (In den Zeichnungen von Figur 3 sind jeweils nur die Header eingezeichnet, die mit dem dargestellten Querschnitt in Strömungsverbindung stehen.)

Die Darstellung von Figur 3 ist nicht maßstäblich. Die Höhe des Hauptwärmetauscherabschnitts 51 beträgt in Wirklichkeit beispielsweise 2 bis 5 m, vorzugsweise etwa 3,5 m; der Kondensatorabschnitt 52 ist beispielsweise 1 bis 2 m, vorzugsweise etwa 3,5 m hoch. Doppellinien bedeuten in Figur 3 Abschlußleisten (Sidebars), die eine dargestellte Passage seitlich, oben oder unten dicht abschließen. Die Vorzugsrichtung der innerhalb der Passagen angeordneten gewellten Bleche (Fins) ist jeweils durch ein Triplett kurzer Linien angedeutet.

Einsatzluft 1 strömt in den Header 301, der nur im linken Abschnitt von Figur 3 (Querschnitt A) dargestellt ist. Mittels der schräg angeordneten Fins 302 wird das eingeleitete Gas auf die gesamte Breite der Passage 303 verteilt. An ihrer Unterseite sind die Luftpassagen 303 durch zwei schräg angeordnete Sidebars 304 abgeschlossen. Die abgekühlte Luft wird über einen Header 305 entnommen und fließt über Leitung 2 zur Trennsäule. Auf der anderen Seite des doppelten Sidebars 304 wird über einen weiteren Header 306 Stickstoff aus der Gasleitung 4 in die Kondensationspassagen 54 eingeleitet. Das Kondensat wird am unteren Ende über einen Header 307 abgezogen und über die Rücklaufleitung 5 zum Kopf der Trennsäule geleitet.

Der mit den Kondensationspassagen von Querschnitt A verbundene Stickstoff-Header 306 ist auch im mittleren Abschnitt von Figur 3 dargestellt, der einen Querschnitt von Typ B zeigt. Der Header 306 kommunziert nämlich auch mit den dort dargestellten Passagen 53. Der Teil des über Leitung 4 herangeführten Stickstoffs, der nicht in die Kondensationspassagen 54 strömt, fließt in die Passagen 53 des Hauptwärmetauscherabschnitts ein und wird dort angewärmt. Das warme Stickstoffgas wird über einen Header 308 zur Produktleitung 62 geführt Die untere Fortsetzung 309 der Passagen 53, die Teil des Kondensator-Abschnitts ist, hat in dem Ausführungsbeispiel keine Funktion im Rahmen des Wärmeaustauschprozesses. Header 310 und Leitung 311 dienen lediglich zur Entlüftung des unteren Abschnitts der Passagen B.

Die Querschnitte C dienen ausschließlich zur Behandlung der sauerstoffangereicherten ("zweiten") Fraktion 9, die vom Sumpf der Trennsäule stammt. Diese wird als Zwei-Phasen-Gemisch über einen Anschlußstutzen 312 zentral in einen Header 313 eingeführt, der die gesamte Unterseite des Wärmetauscherblocks 50 überdeckt. Eine perforierte Platte 314 verläuft über den gesamten horizontalen Querschnitt des Headers 313. Sie dient zur Verteilung der in dem Zwei-Phasen-Gemisch enthaltenen Dampfblasen auf den gesamten horizontalen Querschnitt. Innerhalb der Verdampfungspassagen 55 steigt das Flüssigkeits-Dampf-Gemisch durch den Thermosiphon-Effekt nach oben und tritt unterhalb des Sidebars 315 nach links beziehungsweise rechts in die beiden Header 56a, 56b aus, die als Phasentrenneinrichtung wirken. Der Dampfanteil strömt nach oben in den Hauptwärmetauscherabschnitt 52, genauer in die Fortsetzung 57 der Verdampfungspassagen 55 oberhalb des Sidebars 315. Das warme Gas wird über einen Header 318 zur Restgasleitung 63 abgezogen. Die verbleibende Flüssigkeit fließt in den Rohren 58a, 58b, welche die "zweite Flüssigkeitsleitung" bilden, nach unten und zum großen Teil über Stutzen 316a, 316b in den Header 313 zurück. Ein kleinerer Teil kann über die Stutzen 317a, 317b zu der in Figur 1 dargestellten Spülleitung fließen.

Konstruktiv interessant sind bei dem dargestellten Wärmetauscherblock insbesondere die folgenden Maßnahmen:
- die symmetrische Konstruktion der Einführung der sauerstoffangereicherten Fraktion über Header 313 in die Verdampfungspassagen,
- die symmetrische Entnahme des Flüssigkeits-Dampf-Gemischs unterhalb des Sidebars 315 zu den Headern 56a, 56b,
- der Einsatz der perforierten Platte 314 zur Blasenverteilung und
- die Einführung des Zwei-Phasen-Gemischs 7 oberhalb der Flüssigkeit aus den Flüssigkeitsleitungen 58a, 58b (die Oberkante des zentralen Stutzens 312 liegt oberhalb der Oberkanten der seitlichen Stutzen 316a, 316b).

Jede dieser Maßnahmen bewirkt jeweils für sich eine besonders gleichmäßige Durchströmung der Verdampfungspassagen 55. Besonders vorteilhaft ist die gleichzeitige Anwendung mehrerer oder aller dieser Maßnahmen. Die gleichmäßige Durchströmung verbessert den Wärmeübergang und erhöht die Betriebssicherheit des Kondensatorabschnitts.

## Patentansprüche

1. Vorrichtung zur Zerlegung eines Gasgemischs bei niedriger Temperatur mit
• einer Trennsäule (3),
• mit einem Wärmetauscherblock (50), der einen Hauptwärmetauscherabschnitt (51) und einen Kondensator-Verdampfer-Abschnitt (52) aufweist,
• wobei der Kondensator-Verdampfer-Abschnitt (52) Verdampfungspassagen (55) und Kondensationspassagen (54) aufweist,
• mit einer ersten Einsatzgasleitung (1) zur Zuführung von Einsatzgas zum Hauptwärmetauscherabschnitt (51),
• mit einer zweiten Einsatzgasleitung (2), zur Einleitung von abgekühltem Einsatzgas in die Trennsäule (3),
• mit einer ersten Flüssigkeitsleitung (7, 9, 312), die vom unteren Bereich der Trennsäule (3) zum Eintritt der Verdampfungspassagen (55) führt,
• mit einer Gasleitung (4), die vom oberen Bereich der Trennsäule (3) zu den Kondensationspassagen (54) führt, und
• mit einer Rücklaufleitung (5) zur Einführung von in den Kondensationspassagen gebildetem Kondensat in den oberen Bereich der Trennsäule (3),
**gekennzeichnet durch**
• eine Phasentrenneinrichtung (56, 56a, 56b), die mit dem Austritt der Verdampfungspassagen (55) verbunden ist, und **durch**
• eine zweite Flüssigkeitsleitung (58, 58a, 58b, 316a, 316b), die von der Phasentrenneinrichtung (56, 56a, 56b) zum Eintritt der Verdampfungspassagen (55) führt und außerdem mit einer Spülleitung (317a, 317b, 61) verbunden ist.

2. Vorrichtung nach Anspruch 1, **dadurch gekennzeichnet, daß** der Wärmetauscherblock (50) mindestens eine Gruppe von Passagen (53, 309) aufweist, die sich ohne Unterbrechung über Hauptwärmetauscherabschnitt (51) und Kondensator-Verdampfer-Abschnitt (52) erstrecken.

3. Vorrichtung nach Anspruch 1 oder 2, **dadurch gekennzeichnet, daß** der Wärmetauscherblock (50) mindestens eine Gruppe von Passagen (54, 303, 55,57) aufweist, die zwischen Hauptwärmetauscherabschnitt (51) und Kondensator-Verdampfer-Abschnitt (52) unterbrochen sind.

4. Vorrichtung nach einem der Ansprüche 1 bis 3, **dadurch gekennzeichnet, daß** die Phasentrenneinrichtung durch ein Paar (56a, 56b) von seitlich angeordneten Headern gebildet wird.

5. Vorrichtung nach einem der Ansprüche 1 bis 4, **dadurch gekennzeichnet, daß** die erste Flüssigkeitsleitung (9, 312) zentral in eine Verteileinrichtung (313) einmündet, die insbesondere einen Blasenverteiler (314) aufweist.

6. Vorrichtung nach einem der Ansprüche 1 bis 5, **dadurch gekennzeichnet, daß** die Gasleitung (4) mit dem oberen Bereich der Kondensationspassagen (54) verbunden (306) ist.

7. Verfahren zur Zerlegung eines Gasgemischs (1, 2) bei niedriger Temperatur, bei dem
• Einsatzgas (1) in einem Hauptwärmetauscherabschnitt (51) auf etwa Taupunkt abgekühlt und einer Trennsäule (3) zugeführt (2) wird,
• eine erste Fraktion (4) gasförmig aus dem oberen Bereich der Trennsäule (3) entnommen und in einem Kondensator-Verdampfer-Abschnitt (52) kondensiert (54) wird,
• mindestens ein Teil des im Kondensator-Verdampfer-Abschnitt (52) gebildeten Kondensats (5) in die Trennsäule (3) zurückgeleitet wird,
• ein zweite Fraktion (7, 9) flüssig aus dem unteren Bereich der Trennsäule (3) entnommen und in dem Kondensator-Verdampfer-Abschnitt (52) gegen die kondensierende erste Fraktion (54) verdampft (55) wird,
• wobei der Hauptwärmetauscherabschnitt (51) und der Kondensator-Verdampfer-Abschnitt (52) durch Teilabschnitte eines integrierten Wärmetauscherblocks (50) gebildet werden,
**dadurch gekennzeichnet, daß**
• die zweite Fraktion (9) in dem Kondensator-Verdampfer-Abschnitt (52) nur teilweise verdampft (55) wird,
• der flüssig verbliebene Anteil (58, 58a, 58b) von dem verdampften Anteil (57) der zweiten Fraktion stromabwärts der teilweisen Verdampfung (54) im Kondensator-Verdampfer-Abschnitt (55) getrennt (56, 56a, 56b) und
• mindestens zu einem ersten Teil (316a, 316b) in den Kondensator-Verdampfer-Abschnitt (52) zurückgeleitet wird.

8. Verfahren nach Anspruch 7, **dadurch gekennzeichnet, daß** ein zweiter Teil (317a, 317b) des flüssig verbliebenen Anteils (58, 58a, 58b) der zweiten Fraktion als Spülflüssigkeit (61) abgeführt wird.

9. Verfahren nach Anspruch 7 oder 8, **dadurch gekennzeichnet, daß** der verdampfte Anteil (57) der in dem Kondensator-Verdampfer-Abschnitt (52) teilweise verdampften zweiten Fraktion im Hauptwärmetauscherabschnitt (51) angewärmt wird.

10. Anwendung der Vorrichtung nach einem der Ansprüche 1 bis 6 und/oder des Verfahrens nach einem der Ansprüche 7 bis 9 zur Tieftemperaturzerlegung von Luft.

## Claims

1. Apparatus for fractionating a gas mixture at low temperature which apparatus has
• a separation column (3),
• has a heat-exchanger block (50) which possesses a main heat-exchanger section (51) and a condenser/evaporator section (52),
• where the condenser/evaporator section (52) has evaporation passages (55) and condensation passages (54),
• has a first feed gas line (1) for supplying feed gas to the main heat-exchanger section (51),
• has a second feed gas line (2), for introducing cooled feed gas into the separation column (3),
• has a first liquid line (7, 9, 312) which leads from the lower region of the separation column (3) to the inlet of the evaporation passages (55),
• has a gas line (4) which leads from the upper region of the separation column (3) to the condensation passages (54), and
• has a reflux line (5) to introduce condensate which is formed in the condensation passages into the upper region of the separation column (3),
**characterized by**
• a phase-separation device (56, 56a, 56b) which is connected to the outlet of the evaporation passages (55), and by
• a second liquid line (58, 58a, 58b, 316a, 316b) which leads from the phase-separation device (56, 56a, 56b) to the inlet of the evaporation passages (55) and is also connected to a purge line (317a, 317b, 61).

2. Apparatus according to Claim 1, **characterized in that** the heat-exchanger block (50) has at least one group of passages (53, 309) which extend without interruption through the main heat-exchanger section (51) and condenser/evaporator section (52).

3. Apparatus according to Claim 1 or 2, **characterized in that** the heat-exchanger block (50) has at least one group of passages (54, 303, 55, 57) which are interrupted between main heat-exchanger section (51) and condenser/evaporator section (52).

4. Apparatus according to one of Claims 1 to 3, **characterized in that** the phase-separation device is formed by a pair (56a, 56b) of laterally disposed headers.

5. Apparatus according to one of Claims 1 to 4, **characterized in that** the first liquid line (9, 312) opens out centrally into a distribution device (313) which in particular has a bubble distributor (314).

6. Apparatus according to one of Claims 1 to 5, **characterized in that** the gas line (4) is connected (306) to the upper region of the condensation passage (54).

7. Process for fractionating a gas mixture (1, 2) at low temperature in which
• feed gas (1) is cooled in a main heat-exchanger section (51) to about dew point and fed (2) to a separation column (3),
• a first fraction (4) is withdrawn in the gaseous state from the upper region of the separation column (3) and condensed (54) in a condenser/evaporator section (52),
• at least a part of the condensate (5) formed in the condenser/evaporator section (52) is returned into the separation column (3),
• a second fraction (7, 9) is withdrawn in the liquid state from the lower region of the separation column (3) and vaporized (55) against the condensing first fraction (54) in the condenser/evaporator section (52),
• the main heat-exchanger section (51) and the condenser/evaporator section (52) being formed by partial sections of an integrated heat-exchanger block (50),
**characterized in that**
• the second fraction (9) is only partially vaporized (55) in the condenser/evaporator section (52),
• the proportion (58, 58a, 58b) which has remained in the liquid state of the vaporized portion (57) of the second fraction is separated (56, 56a, 56b) downstream of the partial vaporization (54) in the condenser/evaporator section (55) and
• at least a first part (316a, 316b) is returned into the condenser/evaporator section (52).

8. Process according to Claim 7, **characterized in that** a second part (317a, 317b) of the portion (58, 58a, 58b) which has remained in the liquid state of the second fraction is removed as purge liquid (61).

9. Process according to Claim 7 or 8, **characterized in that** the vaporized portion (57) of the second fraction which is partially vaporized in the condenser/evaporator section (52) is heated in the main heat-exchanger section (51).

10. Use of the apparatus according to one of Claims 1 to 6 and/or the process according to one of Claims 7 to 9 for the low-temperature fractionation of air.

## Revendications

1. Dispositif pour la décomposition d'un mélange de gaz à basse température, qui comprend:
- une colonne de séparation (3),
- un bloc d'échangeur de chaleur (50) qui présente une partie (51) d'échangeur de chaleur principal et une partie (52) de condenseur-évaporateur,
- la partie (52) de condenseur-évaporateur présentant des passages d'évaporation (55) et des passages de condensation (54),
- un premier conduit (1) de gaz à traiter pour l'amenée du gaz à traiter vers la partie (51) d'échangeur de chaleur principal,
- un deuxième conduit (2) de gaz à traiter pour l'introduction de gaz à traiter refroidi dans la colonne de séparation (3),
- un premier conduit de liquide (7, 9, 312) qui conduit de la partie inférieure de la colonne de séparation (3) à l'entrée des passages d'évaporation (55),
- un conduit de gaz (4) qui conduit de la partie supérieure de la colonne de séparation (3) aux passages de condensation (54), et
- un conduit de retour (5) pour l'introduction du condensat formé dans les passages de condensation dans la partie supérieure de la colonne de séparation (3),
**caractérisé par**
- un dispositif (56, 56a, 56b) de séparation de phases qui est relié à la sortie des passages d'évaporation (55) et par
- un deuxième conduit de liquide (58, 58a, 58b, 316a, 316b) qui conduit du dispositif (56, 56a, 56b) de séparation de phases à l'entrée des passages d'évaporation (55) et qui est en outre relié à un conduit de rinçage (317a, 317b, 61).

2. Dispositif selon la revendication 1, **caractérisé en ce que** le bloc d'échangeur de chaleur (50) présente au moins un groupe de passages (53, 309) qui s'étendent sans interruption dans la partie (51) d'échangeur de chaleur principal et dans la partie (52) de condenseur-évaporateur.

3. Dispositif selon la revendication 1 ou 2, **caractérisé en ce que** le bloc d'échangeur de chaleur (50) présente au moins un groupe de passages (54, 303, 55, 57) qui sont interrompus entre la partie (51) d'échangeur de chaleur principal et la partie (52) de condenseur-évaporateur.

4. Dispositif selon l'une des revendications 1 à 3, **caractérisé en ce que** le dispositif de séparation de phase est formé par une paire (56a, 56b) de collecteurs disposés latéralement.

5. Dispositif selon l'une des revendications 1 à 4, **caractérisé en ce que** le premier conduit de liquide (9, 312) débouche centralement dans un dispositif de répartition (313) qui présente en particulier un répartiteur à bulles (314).

6. Dispositif selon l'une des revendications 1 à 5, **caractérisé en ce que** le conduit de gaz (4) est relié (306) à la partie supérieure des passages de condensation (54).

7. Procédé de décomposition d'un mélange de gaz (1, 2) à basse température, dans lequel:
- un gaz à traiter (1) est refroidi dans une partie (51) d'échangeur de chaleur principal à sensiblement son point de rosée et est amené (2) à une colonne de séparation (3),
- une première fraction (4) gazeuse est reprise dans la partie supérieure de la colonne de séparation (3) et est condensée (54) dans une partie (52) de condenseur-évaporateur,
- au moins une partie du condensat (5) formé dans la partie (52) de condenseur-évaporateur est renvoyée dans la colonne de séparation (3),
- une deuxième fraction (7, 9) liquide est reprise dans la partie inférieure de la colonne de séparation (3) et est évaporée (55) dans la partie (52) de condenseur-évaporateur par échange avec la première fraction (54) qui se condense,
- la partie (51) d'échangeur de chaleur principal et la partie (52) de condenseur-évaporateur étant formées par des parties d'un bloc intégré d'échangeur de chaleur (50),
**caractérisé en ce que**
- la deuxième fraction (9) n'est évaporée que partiellement (55) dans la partie (52) de condenseur-évaporateur,
- la partie liquide résiduelle (58, 58a, 58b) est séparée (56, 56a, 56b) de la partie évaporée (57) de la deuxième fraction en aval de l'évaporation partielle (54) dans la partie (55) de condenseur-évaporateur, et
- est renvoyée au moins pour une première partie (316a, 316b) dans la partie (52) de condenseur-évaporateur.

8. Procédé selon la revendication 7, **caractérisé en ce qu'**une deuxième partie (317a, 317b) de la fraction liquide résiduelle (58, 58a, 58b) de la deuxième fraction est évacuée comme liquide de rinçage (61).

9. Procédé selon la revendication 7 ou 8, **caractérisé en ce que** la fraction évaporée (57) de la deuxième fraction évaporée partiellement dans la partie (52) de condenseur-évaporateur est réchauffée dans la partie (51) d'échangeur de chaleur principal.

10. Utilisation du dispositif selon l'une des revendications 1 à 6 et/ou du procédé selon l'une des revendications 7 à 9 pour la décomposition à basse température de l'air.
